# EUROPÄISCHE PATENTSCHRIFT

(11) **EP 0 614 642 B1**
(45) Veröffentlichungstag und Bekanntmachung des Hinweises auf die Patenterteilung: **20.08.1997**
(21) Anmeldenummer: 94102189.1
(22) Anmeldetag: 12.02.1994
(51) Int. Cl.: A47K 3/22

(54) **Flexible Dusch- und Schutzkabine**
Flexible shower and protection cubicle
Cabine de douche où de protection flexible

(30) Priorität: 13.02.1993 DE 4304359
(43) Veröffentlichungstag der Anmeldung: 14.09.1994
(73) Patentinhaber: Kiesl, Johann, D-93093 Donaustauf (DE)
(72) Erfinder: Kiesl, Johann, D-93093 Donaustauf (DE)
(74) Vertreter: Wasmeier, Alfons, Dipl.-Ing.

(56) Entgegenhaltungen:
- EP-A- 0 316 512
- FR-A- 1 214 776
- FR-A- 2 188 636
- FR-A- 2 438 736
- GB-A- 527 558

## Beschreibung

Die Erfindung betrifft Dusch- und Schutzkabinen nach dem Oberbegriff des Anspruches 1.

Es sind Dusch- und Badekabinen in den unterschiedlichsten Ausführungsformen bekannt, deren Wände eine Verlängerung der Wannenwände nach oben sind, die aus starren Metallrahmen mit Glas- oder Kunststoff-Füllung bestehen, und bei denen für den Ein- und Ausstieg eine Schiebetüre in einer der Wände vorgesehen ist. Der Nachteil derartiger Kabinen besteht darin, daß der Rahmen der Kabine im Badezimmer fest installiert ist und als störend und beengend empfunden wird, wenn nicht geduscht wird.

Um diesen Nachteil zu beheben, wurde vorgeschlagen, die Vorder- und/oder Seitenwand einer derartigen Kabine nach hinten, z.B. an die Wand des Badezimmers zusammenklappbar oder faltbar auszuführen, um so die störenden Wände zu beseitigen, wenn sie nicht benötigt werden. Ein derartiger Klappmechanismus oder Faltmechanismus ist einerseits aufwendig und störanfällig, andererseits sind die zurückgeklappten oder gefalteten Wände sperrig und tragen auf der Aufnahmewand auf; insbesondere sind sie auch bei Nichtbenutzung frei sichtbar.

Aus der FR-A- 24 38 736 ist eine Duschkabine bekannt, die in einem Eck eines Raumes installiert ist, quadratischen Querschnitt hat, sowie einen auf dem Boden aufsitzenden Sockel und eine deckenseitige Blende aufweist. Der Duschvorhang besteht aus zwei rechwinklig zueinander angeordneten Flächen, die aus einer Vielzahl von übereinander angeordneten Lamellen bestehen, welche durch Seilzugführungen heb- und senkbar ausgebildet sind.

Aufgabe der Erfindung ist es, Duschkabinen, Schutzkabinen oder dergl. Kabinen so auszubilden, daß sie in nicht benutztem Zustand völlig aus dem Aktionsbereich des Benutzers entfernbar sind und keinen anderweitig benötigten Platz beanspruchen, mit geringem Aufwand hergestellt und auf einfache Weise betrieben werden können, und in einer einzigen Wandebene installiert werden, und die Auf- und Abbewegung des Vorhangs ausschließlich über Führungen in der Wand erfolgt.

Gemäß der Erfindung wird diese Aufgabe mit den Merkmalen de Kennzeichens des Anspruches 1 gelöst. Weitere Ausgestaltungen der Erfindung sind Gegenstand der Unteransprüche.

Die flexible Kabine nach der Erfindung ist in unbenutztem Zustand bzw. wenn sie außer Betrieb ist, über der Bade- oder Duschwanne, einer Standfläche oder dergl. unmittelbar oder im Abstand unterhalb der Decke angeordnet und balgenförmig zusammengefaltet, und in dieser Position durch eine Blende verdeckt bzw. in einem entsprechenden blendenartigen Behälter verstaut. Die Blende bzw. der blendenartige Behälter ist entweder direkt an der Decke oder deckennah an einer Seitenwand über der Wanne oder Standfläche befestigt. Der Vorhang wird in hochgehobenem bzw. verstautem Zustand durch eine Sperre, z.B. einfache Riegel, Rasten, Bolzen oder dergl. festgelegt, so daß von der gesamten Kabine nur die Blende bzw. der Aufnahmebehälter sichtbar ist. Um die Kabine in die Gebrauchsstellung zu bringen, wird die Sperre bzw. Raste gelöst, so daß der zusammengefaltete Vorhang aufgrund des Eigengewichtes nach abwärts gelassen werden kann, bis das unterste Ende des Vorhangs mit seinem äußeren Bereich auf dem Wannenrand oder einer entsprechenden Auflage aufliegt oder knapp über dem Wannenrand endet, und die vom Vorhangrand nach unten stehende Schürze zumindest im äußeren Bereich eine Abdichtung oder einen Spritzwasserablauf zur Innenwand der Wanne bildet (z.B. im Falle einer Duschkabine). Das Anheben und Absenken des Vorhangs der Kabine erfolgt entweder unmittelbar von Hand, wobei zum Vermeiden eines Verkantens der Vorhang an mindestens zwei gegenüberliegenden Stellen gleichzeitig angehoben bzw. abgesenkt wird, oder aber durch eine Schnur- oder Seilzuganordnung über Rollen, wobei in diesem Fall das Anheben und Senken des Vorhangs vorzugsweise an drei Stellen gleichzeitig (an Eckpunkten eines gleichschenkeligen Dreiecks) vorgenommen wird, um ein Verkanten zu vermeiden. Das Heben (Verstauen) und Senken des Vorhangs kann beispielsweise von Hand durch direktes Anheben und Absenken, wahlweise aber auch mittels Antriebskurbel und Seilzug oder mittels Antriebsmotor, z.B. elektrisch und mit Knopfdruck vorgenommen werden.

Der Vorhang selbst besteht aus einem flexiblen Kunststoffmaterial, das balgenförmig bzw. zieharmonikaförmig faltbar ist. Der Vorhang ist dabei in eine Vielzahl von scheibenförmig übereinander angeordneten Abschnitten unterteilt, die jeweils durch Versteifungsbügel begrenzt sind. Zwischen jeweils zwei benachbarten Versteifungsbügeln ist eine Falte ausgebildet. Der U-förmige, hufeisenförmige oder ähnlich geformte Vorhang faltet sich beim Zusammenlegen nach innen, so daß bei einem zusammengefalteten Vorhang die Versteifungsbügel (um die doppelte Materialstärke des Vorhangs voneinander getrennt) unmittelbar aufeinanderliegen.

Die Kabine weist zwei an der Wand befestigte Führungsschienen, z.B. L-Winkel oder U-Schienen auf, in denen der Duschvorhang höhenbeweglich aufgenommen ist. Zusätzlich ist im Bereich der beiden Führungsschienen je eine der Führungsschiene zugeordnete Führungsstange befestigt, die mit der Führungsschiene verbunden, wahlweise aber auch getrennt von der Führungsschiene an der Wand befestigt sein kann. Die beiden Führungsstangen nehmen den Vorhang auf. Hierzu weist der Vorhang Ausnehmungen im Bereich der Faltungen auf und wird in diesen Ausnehmungen auf die Führungsstangen aufgereiht, so daß der Vorhang beim Hochziehen und Absenken durch die Führungsstangen einwandfrei geführt ist. Die Aussparungen selbst sind vorzugsweise in Form von verstärkten Ösen ausgebildet, damit der Vorhang beim Anheben und Absenken nicht beschädigt wird. Des weiteren sind am äußeren Umfangsrand des Vorhanges die Versteifungsbügel, z.B. Metall- oder Kunststoffbügel, in den Vorhang eingeschweißt. Das Material des Vorhangs ist ein wasserdichtes, wärmebeständiges, vorzugsweise transparentes Folienmaterial mit einer Stärke von etwa 0,3 mm, wie es bei herkömmlichen Duschvorhängen bereits verwendet wird.

Anstelle zweier L-Winkel können bei einer anderen Ausführungsform der Erfindung die Führungsschienen als Schienen mit Doppel-U-Querschnitt ausgeführt sein, in denen jeweils eine Doppelrollenanordnung geführt ist, auf deren Achse ein Träger befestigt ist, der einerseits in der Führungsstange geführt ist und der andererseits mit den Vorhangversteifungen, wahlweise fest oder lösbar, verbunden ist.

Nachstehend wird die Erfindung in Verbindung mit der Zeichnung anhand eines Ausführungsbeispieles erläutert. Es zeigt:
- Fig. 1: eine Seitenansicht des Duschvorhanges nach der Erfindung,
- Fig. 2: eine Aufsicht auf den Duschvorhang nach Fig. 1,
- Fig. 3: die Duschkabine mit Vorhang in Verbindung mit der Badewanne und der Blende, in heruntergelassenem Zustand,
- Fig. 4: die Anordnung nach Fig. 3, wobei der Vorhang die verstaute Position einnimmt,
- Fig. 5: eine Aufsicht auf die Anordnung nach Fig. 3,
- Fig. 6: eine Detailansicht des Ausschnittes A in Fig. 5,
- Fig. 7: einen Ausschnitt des Duschvorhanges nach Fig. 6,
- Fig. 8: einen Ausschnitt aus dem ungefalteten Vorhang,
- Fig. 9: einen Ausschnitt aus dem gefalteten Vorhang,
- Fig. 10: eine Variante einer Führungsschiene,
- Fig. 11: eine spezielle Ausführungsform der erfindungsgemäßen Duschkabine in Ansicht von vorne und in geschlossenem Zustand,
- Fig. 12: die Duschkabine nach Fig. 11 in einer Seitenansicht, in geöffnetem Zustand, d.h. hochgezogenem Vorhang,
- Fig. 13: die Duschkabine nach Fig. 11 in Aufsicht,
- Fig. 14: eine Ausführungsform eines speziellen Führungsschienenprofils, und
- Fig. 15: einen Gleitbolzen für das Führungsschienenprofil nach Fig. 14.

Über einer Bade- oder Duschwanne 1 ist ein Duschvorhang 2 (bzw. eine Duschkabine 2) angeordnet, die in einer Blende 3 über Kopf bzw. an der Decke verstaubar ist, wie in Fig. 4 gezeigt ist. Der Duschvorhang 2 ist in an der Wand W des Badezimmers befestigten Führungsleisten bzw. Führungsschienen 4, 5 höhenbeweglich geführt. Die Führungsleisten 4, 5 sind beispielsweise Führungswinkel. Den Führungswinkeln 4, 5 zugeordnet ist jeweils eine Führungsstange 6 vorgesehen, auf die die einzelnen Faltungen des Duschvorhanges aufgereiht bzw. aufgefädelt sind, so daß der Duschvorhang 2 balgenförmig zusammengelegt nach oben in die Blende 3 eingeschoben werden kann, wenn er nicht benutzt wird.

Der Duschvorhang 2 selbst besteht aus einem flexiblen, wärmebeständigen, in der Regel transparenten Kunststoffmaterial, das balgenförmig gefaltet ist. Das Vorhangmaterial kann wahlweise ein imprägniertes, mit Kunststoff überzogenes Gewebe sein, das im Falle der Verwendung der Kabine als Schutzkabine auch feuerbeständig, säurebeständig oder dergl. ausgeführt sein kann. Zwischen jeweils zwei Faltungen ist ein Versteifungselement 10 vorgesehen; die Summe der Versteifungselemente 10 bildet die Faltungen des Vorhangs, und jedes Versteifungselement 10 besteht aus einem U- oder hufeisenförmigen Drahtbügel 7, der in die Folie des Vorhangs 2 eingeschweißt ist, so daß die Form des Vorhangs über die gesamte Höhe durch diese Versteifungselemente festgelegt ist. In Randnähe des Vorhangs sind Ösen 9 in das Vorhangmaterial eingearbeitet und auf die Führungsstange 6 aufgereiht. Dabei ist jeweils eine Öse zu beiden Seiten eines Versteifungselementes vorgesehen, so daß eine einwandfreie Führung des Vorhanges beim Auseinander- und Zusammenziehen gewährleitet ist, wie dies in den Figuren 8 und 9 schematisch dargestellt ist.

Eine Schürze kann am unteren Ende des Vorhangs im Bereich der Wannenwand, auf der der Vorhang in heruntergelassenem Zustand aufsitzt, vorgesehen sein. Diese Schürze verhindert, daß Spritzwasser zwischen Vorhang und Wannenrand austreten kann.

Der Vorhang 2 wird nach oben geschoben, dabei gefaltet und in die Blende 3 eingeschoben, in der der gesamte Vorhang 2 aufgenommen wird, so daß im Bereich unterhalb der Blende der Vorhang nicht mehr sichtbar ist und die einzigen sichtbaren Teile die Führungsleisten 4, 5 und die Führungsstangen 6, 6 sind, die so ausgebildet sind, daß sie an der Wand W befestigt sind und möglichst wenig aus der Wand vorstehen. Der hochgeschobene, gefaltete Vorhang 2 wird in der Blende 3 durch eine Sperrvorrichtung 11 gehalten, beispielsweise durch Riegel, Rasten oder dergl. Soll der Vorhang herabgelassen werden, werden die Rasten, Riegel oder dergl. gelöst, so daß der Vorhang durch das Eigengewicht von Hand abgesenkt werden kann.

Bei der Darstellung nach Fig. 6 sind die Führungsleisten 4 als L-Bügel ausgebildet. Im Falle einer abgeänderten Ausführungsform nach Fig. 10 sind die Führungsleisten U-Schienen 12 mit die Öffnung verengenden Ansätzen 12' zur Aufnahme und Führung einer Doppelrolle 13, 14, auf deren Verbindungsachse 15 ein Träger 16 angeordnet ist, der eine Bohrung 17 besitzt, die die Führungsstange 6 aufnimmt, und der ferner ein Verbindungselement 18, z.B. eine Schraubverbindung, mit dem Versteifungsbügel 19 besitzt.

## Patentansprüche

1. Flexible Dusch- und Schutzkabine, die aus einer geschlossenen, den Duschraum nach außen begrenzenden Position in eine den Duschraum vollständig öffnende Position bewegbar ist, mit einem nach oben zu öffnenden und nach unten zu schließenden, in vertikaler Richtung zusammenlegbarem Vorhang (2) und mit einer Überkopfblende (3),
**dadurch gekennzeichnet**, daß
a) der Vorhang (2) ein flexibler, balgenförmiger faltbarer Vorhang aus Folienmaterial ist,
b) der Vorhang (2) einen in Aufsicht gekrümmten, im wesentlichen U-förmigen bzw. hufeisenförmigen Querschnitt hat,
c) die Vorhanghalterung aus zwei vertikalen, an ein und derselben Wand parallel nebeneinander befestigten Führungsvorrichtungen (4, 5) besteht, in denen der Vorhang (2) höhenbeweglich und parallel zum Boden geführt ist,
d) der Vorhang (2) in hochgezogenem Zustand innerhalb der Überkopfblende (3) arretierbar bzw. verstaubar aufgenommen ist,
e) der Vorhang (2) eine Vielzahl von parallel zueinander und im Abstand übereinander angeordneten Versteifungselementen (10) aufweist, und
f) zwischen jeweils zwei benachbarten Versteifungselementen (10) der entsprechende Abschnitt des Vorhangs nach innen bogenförmig gekrümmt ist und jeweils eine Faltung des Vorhangs ausbildet.

2. Kabine nach Anspruch 2, dadurch gekennzeichnet, daß die Versteifungselemente (10) als U-förmige oder hufeisenförmige Bügel ausgebildet sind.

3. Kabine nach einem der Ansprüche 1 - 3, dadurch gekennzeichnet, daß die Versteifungselemente (10) am Umfangsrand des Vorhangs (2) befestigt, insbesondere in den Vorhang eingeschweißt oder eingeklebt sind, und daß im Abstand zum Versteifungselement (10) und zum freien Rand des Vorhangs jeweils Ösen (9) in der Vorhangfolie vorgesehen sind.

4. Kabine nach einem der Ansprüche 1 - 4, dadurch gekennzeichnet, daß parallel und in geringem Abstand zu den beiden Führungsleisten (4, 5) je eine Führungsstange (6) vorgesehen ist, und daß die Ösen (9) einer jeden Vorhangseite auf jeweils einer der beiden Führungsstangen (6, 6) aufgereiht sind.

5. Kabine nach Anspruch 5, dadurch gekennzeichnet, daß jede Faltung des Vorhangs (2) pro Führungsstange (6) zwei symmetrisch zur Faltungslinie angeordnete, übereinander ausgebildete Ösen (9, 9) aufweist, derart, daß alle Ösen einer Seite des Vorhangs auf der einen Führungsstange (4 oder 5) aufgereiht sind.

6. Kabine nach einem der Ansprüche 1 - 6, dadurch gekennzeichnet, daß der Vorhang auf seiner Unterseite auf dem Bade- oder Duschwannenrand aufsitzt, und daß die Unterseite des Vorhangs eine schürzenartige, an der Wanneninnenseite anliegende Verlängerung (11) als Abdichtung aufweist.

7. Kabine nach einem der Ansprüche 1 - 7, dadurch gekennzeichnet, daß die Führungsleisten (4, 5) L-förmige Winkelleisten sind.

8. Kabine nach einem der Ansprüche 1 - 7, dadurch gekennzeichnet, daß die Führungsleisten U-förmigen Querschnitt haben und zur Aufnahme von Rollen ausgebildet sind, wobei die U-förmigen Führungsleisten vorzugsweise am offenen Ende aufeinander gerichtete Ansätze aufweisen und zur Aufnahme von Doppelrollen ausgebildet sind, deren Verbindungsachse jeweils einen Träger mit Befestigung für den Vorhang besitzt.

9. Kabine nach Anspruch 9, dadurch gekennzeichnet, daß jeder Träger eine Bohrung zur Aufnahme in einer Führungsstange aufweist, und daß jeweils ein Vorhangbügel dem Träger zugeordnet und mit ihm verbunden ist, wobei vorzugsweise Träger und Vorhangbügel miteinander lösbar verbunden, z.B. verschraubt sind.

## Claims

1. Flexible shower and protecting cubicle, which is movable from a closed position restricting the shower space outwardly into a position, in which the shower space is completey open, comprising a curtain (2) which can be opened upwardly and can be closed downwardly, and which is foldable in a vertical direction, and comprising an overhead paneling (3),
characterised in that
a) the curtain (2) is a flexible, bellows-type foldable curtain made from foil material,
b) the curtain (2) has a cross-section, which is curved in plan view and is substantially U-shaped or horseshoe-shaped,
c) the curtain support consists of two vertical guide means mounted on the same wall parallel to each other, in which guide means the curtain (2) is guided movable in height and parallel to the floor,
d) the curtain (2) in its lifted position is included within the overhead paneling (3) in a lockable or stowable manner,
e) the curtain (2) comprises a plurality of reinforcing elements (10) arranged parallel to each other and distant from each other one upon the other, and
f) between two adjacent reinforcing elements (10) each the corresponding section of the curtain is curved inwardly in an arch and is formed as one fold each of the curtain.

2. Cubicle according to claim 1, characterised in that said reinforcing elements (10) are formed as U-shaped or horseshoe-shaped brackets.

3. Cubicle according to one of claims 1 or 2, characterised in that said reinforcing elements (10) are attached to the peripheral rim of the curtain (2), are preferably welded or bonded to the curtain, and that distant to the reinforcing element (10) and to the free rim of the curtain lugs (9) are provided within the curtain foil.

4. Cubicle according to one the claims 1 - 3, characterised in that parallel to and at a small distance from the two guide rails (4, 5) one guide rod (6) each is provided, and that the lugs (9) of each side of the curtain are threaded onto one of the two guide rods (6, 6) each.

5. Cubicle according to claim 4, characterised in that each fold of the curtain (2) per guide rod (6) is provided with two lugs (9, 9), which are arranged symmetrical to the folding line and are formed one above the other in such a manner that all-lugs of one side of the curtain are threaded on the guide rod (4 or 5).

6. Cubicle according to one of claims 1 - 5, characterised in that the curtain on its bottom side rests on the rim of the bath tub or the shower tub, and that said bottom side of the curtain is provided with a skirt-like extension (11) for sealingly contacting the inner side of the tub.

7. Cubicle according to one of claims 1 - 6, characterised in that said guide rails (4, 5) are L-shaped resp. angled rails.

8. Cubicle according to one of claims 1 - 6, characterised in that said guide rails are of U-shaped cross-section and are formed for receiving rollers, the U-shaped guide rails preferably being provided with extensions facing each other at the open end and being formed for receiving twin rollers, the connection axis having support means each for attaching the curtain.

9. Cubicle according to claim 8, characterised in that each support is provided with a bore for receiving within a guide rod, and that one curtain bracket each is associated to the support and is connected thereto, whereby preferably support and curtain bracket are releasably connected with each other, f.e. screwed together.

## Revendications

1. Cabine de douche et de protection flexible pouvant passer d'une position fermée limitant l'espace de douche vers l'extérieur dans une position ouvrant totalement l'espace de douche, pourvue d'un rideau (2) devant être ouvert vers le haut et fermé vers le bas et pouvant être plié dans la direction verticale, de même qu'elle est pourvue d'un plafond (3),
**caractérisée en ce que**,
a) le rideau (2) est un rideau de film flexible pouvant être plié en forme d'accordéon,
b) le rideau (2) présente une section transversale courbée, principalement en forme de U respectivement en forme de fer à cheval,
c) la fixation du rideau se compose de deux dispositifs de guidage (4, 5) verticaux fixés côte à côte parallèlement sur une seule et même paroi, dans lesquels le rideau (2) est guidé parallèlement au fond et de manière à pouvoir coulisser en hauteur,
d) le rideau (2), en position relevée, peut être arrêté respectivement attaché à l'intérieur du plafond (3),
e) le rideau (2) présente une multitude d'entretoises (10) parallèles l'une à l'autre et superposées à distance l'une de l'autre, et
f) entre deux entretoise (10) voisines, le segment correspondant du rideau est courbé en forme d'arc vers l'intérieur et forme un pli du rideau.

2. Cabine suivant la revendication 1, caractérisée en ce que les entretoises (10) sont conçues comme des traverses en forme de U ou de fer à cheval.

3. Cabine suivant l'une ou l'autre des revendications 1 à 2, caractérisée en ce que les entretoises (10) sont fixées sur le bord du rideau (2), plus particulièrement soudées ou collées dans le rideau, et en ce que à distance de l'entretoise (10) et du bord libre du rideau sont prévus des anneaux (9) dans le film du rideau.

4. Cabine suivant l'une ou l'autre des revendications 1 à 3, caractérisée on ce que parallèlement à et à distance réduite des deux barres de guidage (4, 5) est prévue une tige de guidage (6) et en ce que les anneaux (9) de chaque côté du rideau sont alignés sur une des deux tiges de guidage (6, 6).

5. Cabine suivant la revendication 4, caractérisée en ce que chaque pli du rideau (2) présente par tige de guidage (6) deux anneaux (9, 9) superposés disposés symétriquement par rapport à la ligne de pliage de telle manière que tous les anneaux d'un côté du rideau sont alignés sur une tige de guidage (4 ou 5).

6. Cabine suivant l'une ou l'autre des revendications 1 à 5, caractérisée en ce que le rideau sur son côté inférieur repose sur le bord de la baignoire ou de la cuve de douche et en ce que le côté inférieur du rideau présente un prolongement (11) sous forme de tablier disposé sur la surface interne de la cuve servant d'étanchéification.

7. Cabine suivant l'une ou l'autre des revendications 1 à 6, caractérisée en ce que les barres de guidage (4, 5) sont des barres angulaires en forme de L.

8. Cabine suivant l'une ou l'autre des revendications 1 à 6, caractérisée en ce que les barres de guidage ont une section transversale en forme de U et sont conçues afin d'accueillir des rouleaux, les barres de guidage en forme de U présentant des saillies orientées l'une vers l'autre préférentiellement sur l'extrémité ouverte et étant conçues afin d'accueillir des rouleaux doubles, dont l'axe de connexion présente un support destiné à la fixation du rideau.

9. Cabine suivant la revendication 8, caractérisée en ce que chaque support présente un alésage destiné à être accueilli dans une tige de guidage et en ce que une traverse est adjointe au support et est connectée à celui-ci, le support et la traverse étant préférentiellement connectés l'un à l'autre de façon amovible, par exemple vissés.
